# EUROPÄISCHE PATENTSCHRIFT

(11) **EP 4 134 138 B1**
(45) Veröffentlichungstag und Bekanntmachung des Hinweises auf die Patenterteilung: **17.06.2026**
(21) Anmeldenummer: 21190680.5
(22) Anmeldetag: 10.08.2021
(51) Int. Cl.: A62C 99/00

(54) **DOCKING-STATION ZUM SICHEREN STATIONÄREN BETRIEB EINER MOBILEN BRANDSCHUTZÜBUNGSVORRICHTUNG IN INNENRÄUMEN**
DOCKING STATION FOR SECURE STATIONARY OPERATION OF A MOBILE FIRE SAFETY TRAINING DEVICE IN INTERIORS
STATION D'ACCUEIL DESTINÉE AU FONCTIONNEMENT STATIONNAIRE SÛR D'UN DISPOSITIF D'EXERCICE D'INCENDIE À L'INTÉRIEUR

(43) Veröffentlichungstag der Anmeldung: 15.02.2023
(73) Patentinhaber: AISCO Firetrainer GmbH, 79232 March (DE)
(72) Erfinder: Streubel, Gunter, 79098 Freiburg (DE)
(74) Vertreter: Mertzlufft-Paufler, Cornelius

(56) Entgegenhaltungen:
- EP-A1- 3 795 219
- CN-B- 101 814 245
- US-B2- 7 175 439

## Beschreibung

Die Erfindung betrifft eine Docking-Station für eine mobile Brandschutzübungsvorrichtung. Hierbei weist die Brandschutzübungsvorrichtung eine Brennervorrichtung zur Erzeugung einer offenen Übungsflamme auf und kann in die Docking-Station eingesetzt und mit dieser gekoppelt werden.

Die Erfindung betrifft darüber hinaus ein Set umfassend mehreren solcher Docking-Stations und eine zentrale Steuerungseinheit sowie ein Übungs-Set, das eine solche Docking-Station und eine zugehörige mobile Brandschutzübungsvorrichtung umfasst.

Mobile Brandschutzübungsvorrichtungen zur Erzeugung von Übungsflammen/-feuern, die im Freien verwendbar sind und sich relativ einfach mobil umher fahren lassen, um an unterschiedlichen Stellen eine jeweilige Löschübung mit der Brandschutzübungsvorrichtung ausführen zu können, sind seit längerem bekannt, beispielsweise aus US 7 175 439 B2. Hierbei werden typischerweise mobile Gasquellen wie etwa Propangasflaschen über Gasleitungen mit der Brennervorrichtung verbunden, sodass diese eine Übungs-Gasflamme erzeugen kann, die der Übende dann unter Verwendung verschiedenster Löschmittel löschen kann.

Darüber hinaus sind auch sogenannte Brandhäuser vorbekannt, die Innenräume mit fest installierten Brennervorrichtungen aufweisen, in denen Löschübungen oder Rettungsszenarien trainiert werden können. Ein solches Brandhaus beschreibt beispielsweise CN 101 814 245 B.

Das Üben im Freien bietet zwar eine hohe Sicherheit, hat aber den Nachteil, dass das Brand-Szenario nicht realistisch Bedingungen wie stark eingeschränkte Sicht oder Hitze- und Rauchentwicklung simulieren kann, wie sie bei Bränden in geschlossenen Räumen auftreten. Daher üben insbesondere Berufsfeuerwehren solche Brandszenarien in den sogenannten Brandhäusern.

Ein solches Brandhaus kann zum Beispiel als ein (unter Umständen mobiler) Container mit einer Länge von etwa 12 m ausgestaltet sein, wobei dann Brennstoffquellen, z.B. Gasquellen, in Form von Propangasflaschen oder auch ortsfesten Gastanks typischerweise außerhalb des Containers angeordnet werden. In dem Container sind dann typischerweise ortsfeste Brennervorrichtungen installiert, die über fest in dem Container installierte Schlauch- oder Rohrleitungssysteme mit der externen Gasquelle verbunden sind und von außerhalb des Containers von einem Lehrenden gesteuert werden können. Dadurch kann der Lehrende innerhalb des Containers ferngesteuert unterschiedlichste realistische Brandszenarien simulieren, indem er Übungsfeuer mit der Brennervorrichtung im Container entfacht. Werden beispielsweise mehrere solcher Brennervorrichtungen, insbesondere zusammen mit einer Rauchgaserzeugung und/oder einem Stichflammenbrenner, verwendet, so können unterschiedliche Brandszenarien simuliert werden, wobei die übenden Feuerwehrleute in voller Schutzkleidung in den Container einsteigen, um dort unter realistischen Brandbedingungen die Übungsfeuer zu löschen.

Hiervon ausgehend hat es sich die Erfindung zur Aufgabe gemacht, vergleichbare Übungs-Brandszenarien in geschlossenen Räumen mit reduziertem technischen und finanziellen Aufwand zu ermöglichen, um so einer größeren Anzahl von Nutzern derartige Trainingsmöglichkeiten anbieten zu können und damit einen Beitrag zur Verbesserung des Brandschutzes zu leisten.

Zur Lösung dieser Aufgabe sind erfindungsgemäß bei einer Docking-Station die Merkmale von Anspruch 1 vorgesehen. Insbesondere wird somit erfindungsgemäß zur Lösung der Aufgabe bei einer Docking-Station der eingangs genannten Art vorgeschlagen, dass die Docking-Station einen Flammüberwachungssensor aufweist, mit dem die offene Übungsflamme überwacht werden kann, wenn die mobile Brandschutzübungsvorrichtung in die Docking-Station eingesetzt ist. Der Flammüberwachungssensor kann beispielsweise ein Warnsignal ausgeben, sobald dieser ein Erlöschen der Übungsflamme detektiert.

Mit anderen Worten ist die Docking-Station somit dazu eingerichtet und weist die hierfür erforderlichen Mittel auf, um ein Erlöschen einer Übungsflamme zu detektieren, die von der Brennervorrichtung der Brandschutzübungsvorrichtung erzeugt wird, während letztere in der Docking-Station eingesetzt ist. Vorteilhaft an einer solchen Ausgestaltung der Docking-Station ist vor allem, dass eine mobile Brandschutzübungsvorrichtung, die eigentlich zur Benutzung im Freien ausgelegt ist, sicher innerhalb der Docking-Station in einem Innenraum, insbesondere eines Brandhauses, zu Übungszwecken eingesetzt werden kann. Denn bei Detektion des Erlöschens der Übungsflamme anhand des Warnsignals können entsprechende Gegenmaßnahmen ergriffen werden, um einen weiteren Austritt von nicht verbranntem Brennstoff aus der Brandschutzübungsvorrichtung zu verhindern.

Die Docking-Station kann beispielsweise Befestigungsmittel aufweisen, um die Docking-Station ortsfest mit einem Gebäude (einer Wand oder Bodenfläche), insbesondere in einem Innenraum eines Brandhauses, zu verbinden.

Die Brandschutzübungsvorrichtung kann hingegen wenigstens ein Rad, vorzugsweise zwei Räder, aufweisen, sodass die Brandschutzübungsvorrichtung einfach verschoben / mobil bewegt werden kann. Die Brandschutzübungsvorrichtung kann somit als fahrbares Modul ausgestaltet sein und hierzu auch über einen entsprechenden Transportgriff verfügen, sodass sie einfach von einer Person verfahren werden kann.

Erfindungsgemäß kann die Docking-Station noch durch weitere vorteilhafte Ausführungen weitergebildet werden. Beispielsweise ist es besonders vorteilhaft für eine sorglose Benutzung, wenn ein elektronisches Überwachungsmodul ausgebildet ist, welches dazu eingerichtet ist, ein Ausgabesignal des Flammüberwachungssensor auszulesen und eine Brennstoffzuführung von der Docking-Station zur Brennervorrichtung der Brandschutzübungsvorrichtung zu unterbrechen, sobald das Ausgabesignal ein Erlöschen der Übungsflamme signalisiert (= Warnsignal). Dadurch muss also nicht mehr der Übende selbst anhand eines Warnsignals des Flammüberwachungssensors Gegenmaßnahmen ergreifen, sondern die Docking-Station übernimmt die Überwachung und das Abschalten der Brennstoffzuführung zur Brennervorrichtung und verhindert so das unkontrollierte Austreten von Brennstoff.

Hierzu kann das Überwachungsmodul bevorzugt dazu eingerichtet sein, im Falle einer Detektion des Erlöschens der Übungsflamme, über eine Ansteuerleitung, die zwischen der Docking-Station und der Brandschutzübungsvorrichtung ausgebildet werden kann, ein Brennstoffdurchflussventil der Brandschutzübungsvorrichtung so anzusteuern, dass ein Brennstofffluss zur Brennervorrichtung unterbrochen / abgeschalten wird. Dadurch kann dann kein weiterer Brennstoff mehr aus der Brandschutzübungsvorrichtung austreten.

Ferner ist es vorzuziehen, wenn das Überwachungsmodul in der Docking-Station angeordnet ist. Denn eine Anordnung des Überwachungsmoduls innerhalb der Docking-Station, vorzugsweise in Nähe des Flammüberwachungssensors, hat den Vorteil, dass die Signalstrecke vom Sensor zum Überwachungsmodul kurz gehalten werden kann, was vorteilhaft ist, um sehr kleine Messströme zuverlässig auslesen zu können, etwa wenn der Sensor als kapazitiver Sensor ausgestaltet ist.

Durch solche Ausgestaltungen kann das Überwachungsmodul eine automatische Flammüberwachung realisieren. Dadurch kann die Sicherheit während des Betriebs der in die Docking-Station eingesetzten mobilen Brandschutzübungsvorrichtung so erhöht werden, dass die mobilen Brandschutzübungsvorrichtung zusammen mit der Docking-Station in Innenräumen eingesetzt werden kann, um so realistischen Brandschutzübungen zu ermöglichen, insbesondere in wie zuvor erläuterten Brandhäusern.

Während des Betriebs der Brandschutzübungsvorrichtung in einer definierten Position innerhalb der Docking-Station kann das Überwachungsmodul somit fortlaufend ein Sensorsignal des Flammüberwachungssensors überwachen und so ein Erlöschen der Übungsflamme detektieren und in diesem Fall die Zufuhr von Brennstoff an die Brennervorrichtung abstellen. Dadurch kann sichergestellt werden, dass bei Erlöschen der Übungsflamme kein Brennstoff mehr über längere Zeiträume unkontrolliert von der Brandschutzübungsvorrichtung in die Umgebung abgegeben wird. Hierdurch wird gerade verhindert, dass sich innerhalb von Innenräumen explosive Gasgemische bilden können, wenn die Brandschutzübungsvorrichtung mit der Docking-Station in einem Innenraum eingesetzt wird. Denn sobald das Auslesemodul einen Verlust der Übungsflamme detektiert, unterbricht dieses eine Brennstoffzufuhr von der Docking-Station zur Brennervorrichtung der mobilen Brandschutzübungsvorrichtung.

Der Flammüberwachungssensor kann insbesondere mit Hilfe einer, vorzugsweise stationären, Sonde ausgestaltet sein. Hierbei sieht eine bevorzugte Ausgestaltung vor, dass
ein Sondenkopf der Sonde in unmittelbarer Nähe der Übungsflamme positioniert ist, wenn die Brandschutzübungsvorrichtung in die Docking-Station eingesetzt ist.

Die Sonde kann beispielsweise als ein Metallrohr ausgestaltet sein. Dies hat den Vorteil, dass Kabelzuführungen zum Flammüberwachungssensor innerhalb des Metallrohrs geführt werden können und dort vor der Übungsflamme geschützt sind.

Eine weitere mögliche Ausgestaltung sieht vor, dass der eigentliche Flammüberwachungssensor beabstandet zur Übungsflamme angeordnet ist, aber über die Sonde die Übungsflamme sensorisch erfasst. Dies kann beispielsweise optisch geschehen, durch entsprechende Lichtleiter, die entlang der Sonde geführt sind oder aber durch Ausbildung der Sonde als eine Gasentnahmevorrichtung, die Gas, welches bei der Verbrennung der Übungsflamme entsteht, zum Flammüberwachungssensor abführt.

Gemäß einer spezifischen Ausgestaltung ist vorgesehen, dass der Flammüberwachungssensor über eine separate Steuerungseinheit auslesbar ist. Hierbei kann das Überwachungsmodul insbesondere in einer Steuerungseinheit angeordnet sein, die noch genauer erläutert wird.

Es kann ferner vorgesehen sein, dass der Flammüberwachungssensor als elektrischer, vorzugsweise kapazitiver, Sensor ausgestaltet ist. Beispielsweise kann der Flammüberwachungssensor so ausgestaltet sein, dass er eine durch die Übungsflamme verursachte Ionisation von Gasmolekülen detektiert. Die Abwesenheit dieser Ionisation kann entsprechend vom Überwachungsmodul als ein Erlöschen der Übungsflamme interpretiert werden.

Alternativ hierzu kann der Flammüberwachungssensor beispielsweise aber auch als elektrooptischer Sensor ausgestaltet sein, insbesondere als Spektralsensor.

Besonders vorteilhaft ist es, wenn die Docking-Station eine Brennstoffzuführ-Schnittstelle zum Zuführen eines Brennstoffs an die Brandschutzübungsvorrichtung aufweist. Denn dann muss keine mobile Gasquelle an die Brandschutzübungsvorrichtung mehr angeschlossen werden, wenn diese in der Docking-Station verwendet wird.

Ferner kann die Docking-Station zudem einen Brennstoffanschluss zum Anschließen einer Brennstoffquelle (insbesondere vermittelt über eine Brennstoffzuführung) aufweisen.

Die Brennstoffquelle zur Versorgung der Docking-Station kann also beispielsweise eine Gasleitung sein, die ihrerseits von einer mobilen Brennstoffquelle wie etwa einer Propangasflasche oder einer stationären Brennstoffquelle, wie etwa einen außerhalb eines Brandhauses fest verbauten Brennstofftank, versorgt wird.

Durch eine solche Ausgestaltung kann erreicht werden, dass die Docking-Station eine Brennstoffzufuhr für die Brennervorrichtung der Brandschutzübungsvorrichtung zur Verfügung stellt, wenn die Brandschutzübungsvorrichtung in die Docking-Station eingesetzt und über die Brennstoffzuführ-Schnittstelle der Docking-Station mit selbiger gekoppelt/verbunden ist.

Die Brennstoffzuführ-Schnittstelle der Docking-Station kann bevorzugt durch selbstschließende Anschlussventile ausgebildet sein. Diese Anschlussventile können beispielsweise fest verbaut sein, oder aber an flexiblen Brennstoffzuführleitungen, zum Beispiel in Form von flexiblen Schläuchen, ausgebildet sein. Im ersten Fall können Brennstoff-Anschlussmittel der Brandschutzübungsvorrichtung als Brennstoffzuführschläuche ausgebildet sein, zum Beispiel mit Anschlussnippeln zum reversiblen Einkoppeln in die Anschlussventile der Docking-Station.

Im zweiten Fall genügt es hingegen, die Brennstoff-Anschlussmittel der Brandschutzübungsvorrichtung als an der Brandschutzübungsvorrichtung ausgebildete Anschlussnippel auszubilden, die mit den Anschlussventilen an den Enden der flexiblen Brennstoffzuführleitungen der Docking-Station (gasdicht) koppelbar sind. Durch derartige Ausgestaltungen wird somit ermöglicht, dass ein Brennstoff, vorzugsweise ein Brenngas, sicher von der Docking-Station über die Brennstoffschnittstelle an die Brandschutzübungsvorrichtung übergeben werden kann, um mit dem Brennstoff die Übungsflamme zu betreiben.

Die Docking-Station weist ferner bevorzugt eine Ansteuerschnittstelle zum Ansteuern der Brandschutzübungsvorrichtung auf. Mittels der Ansteuerschnittstelle können beispielsweise eine (vorzugsweise elektrische) Zündvorrichtung und/oder ein Brennstoffdurchflussventil der Brandschutzübungsvorrichtung ansteuerbar sein. D.h. die Brandschutzübungsvorrichtung kann eine Zündvorrichtung zur Entzündung der Übungsflamme und/oder ein Brennstoffdurchflussventil zum Regeln eines Brennstofffluss zur Brennervorrichtung und damit zur Übungsflamme aufweisen.

Die Docking-Station kann ferner vorzugsweise ihrerseits einen Steuerungsanschluss zum Anschließen einer Steuerungseinheit aufweisen. In diesem Fall kann die Steuerungseinheit vermittelt durch den Steuerungsanschluss und die Ansteuerschnittstelle die Brandschutzübungsvorrichtung steuern.

Es kann also demnach vorgesehen sein, dass die die Docking-Station mit einer zugeordneten Steuerungseinheit, vorzugsweise ausgestaltet in Form einer separaten Sicherheitssäule, über wenigstens eine Steuerleitung verbunden ist.

Hierbei kann die Steuerungseinheit zum Beispiel einen manuell bedienbaren Notausschalter zum Unterbrechen einer Brennstoffzufuhr zu einer Brennervorrichtung einer in die Docking-Station eingesetzten Brandschutzübungsvorrichtung aufweisen.

Um die Sicherheit weiter zu erhöhen, kann die Steuerungseinheit ferner eine mechanische Abschaltung einer Brennstoffzuführung von einer Brennstoffquelle zur Docking-Station aufweisen.

Die Steuerungseinheit kann auch eine Ausleseschnittstelle eingerichtet zum Auslesen des Flammüberwachungssensors aufweisen. Dies biete sich insbesondere an, wenn das Überwachungsmodul in der Steuerungseinheit angeordnet ist.

Schließlich kann die Steuerungseinheit dazu eingerichtet sein, einen Rauchgenerator (zum Erzeugen von Übungsrauch) anzusteuern und/oder eine Belüftungsanlage. Beide dieser Ansteuerungen können bevorzugt in Abhängigkeit eines Ausgabesignals des Flammüberwachungssensors erfolgen. Beispielsweise kann die Steuerungseinheit den Rauchgenerator betreiben, wenn die Übungsflamme brennt und/oder die Belüftungsanlage einschalten (und ggf. den Rauchgenerator ausschalten), sobald ein Erlöschen der Übungsflamme mit dem Flammüberwachungssensor detektiert wird.

Durch solche Vorkehrungen können realistische Brandszenarien mit Hilfe der Docking-Station, der Steuerungseinheit und einer in die Docking-Station eingesetzten Brandschutzübungsvorrichtung realisiert werden, weil eine starke Rauchentwicklung in einem Innenraum mit dem Rauchgenerator simuliert werden kann.

Das Ansteuern der Belüftungsanlage kann einerseits genutzt werden, um den Innenraum von dem erzeugten Rauch zu befreien; andererseits kann die Steuerungseinheit gerade so eingerichtet sein, dass sie die Belüftungsanlage einschaltet, sobald das Überwachungsmodul ein Erlöschen der Übungsflamme detektiert. Dadurch kann wirksam nicht verbrannter Brennstoff, der aus der in der Docking-Station betriebenen Brandschutzübungsvorrichtung in die Innenraumatmosphäre entwichen ist, aus dieser entfernt werden, um die Gefahr der Entstehung eines explosiven Gemischs vorbeugend zu bannen.

Die Steuerungseinheit kann zudem ein Netzteil aufweisen, welches ausgehend von einer üblichen 230 V Spannungsversorgung eine 24 V Spannung zur Verfügung stellt, mit der die Docking-Station und die darin eingesetzte Brandschutzübungsvorrichtung betrieben werden kann. Die Verwendung einer Niedervolt Spannung für die Docking-Station und die darin eingesetzte Brandschutzübungsvorrichtung ist deshalb vorteilhaft, weil beim Löschen Wasser auf diese Komponenten abgegeben wird, wodurch es bei Hochspannung zu elektrischen Ausfällen kommen kann.

Der besagte Brennstoffanschluss der Docking-Station kann über eine Brennstoffzuführung mit der Steuerungseinheit verbunden sein. In diesem Fall kann nämlich die die Steuerungseinheit über eine weitere Brennstoffzuführung mit einer Brennstoffquelle verbunden sein (diese versorgt dann die Docking-Station).

Die Docking-Station, bevorzugt jedoch die Steuerungseinheit, kann eine Regelungsschnittstelle aufweisen, die zum Anschluss einer Fernsteuerung eingerichtet ist. Diese Fernsteuerung kann zum Regeln der Brandschutzübungsvorrichtung vermittelt über die Docking-Station eingerichtet sein und bildet dann eine Komponente des Gesamtsystems.

Zur Lösung der eingangs genannten Aufgabe wird konsequenterweise auch ein Set vorgeschlagen, das mehrere Docking-Stations umfasst, die jeweils zum Einsetzen und Ankoppeln einer mobilen, eine Brennervorrichtung aufweisenden Brandschutzübungsvorrichtung eingerichtet und gemäß Anspruch 1 ausgestaltet sind. Dieses Set umfasst ferner noch eine zentrale Steuerungseinheit, die insbesondere als eine Sicherheitssäule ausgestaltet sein kann. Hierbei ist vorgesehen, dass jede der Docking-Stations des Sets an die Steuerungseinheit über eine jeweilige Steuerleitung angeschlossenen ist beziehungsweise anschließbar ist und somit eine jeweilige Brandschutzübungsvorrichtung, sobald diese in die jeweilige Docking-Station eingesetzt ist, mittels der Steuerungseinheit überwachbar und/oder steuerbar ist, das heißt sobald diese Brandschutzübungsvorrichtung mit der zugeordneten Docking-Station gekoppelt wird/ist.

Hierbei ist es für einen besonders sicheren Betrieb bevorzugt, wenn über die Steuerungseinheit zu einem bestimmten Zeitpunkt immer nur eine der angeschlossenen Brennervorrichtungen betrieben werden kann, während die übrigen Docking-Stations zu diesem Zeitpunkt nicht betreibbar sind. Dadurch können insbesondere nicht beabsichtigte Zündungen von Übungsflammen vermieden werden.

Während der Benutzung des Sets kann nun die Steuerung so bewirk werden, dass über eine beispielsweise als Handgerät ausgestaltete Fernsteuerung Steuersignale mittels einer Steuerleitung an die Steuerungseinheit/Sicherheitssäule übergeben werden, die diese dann an die angeschlossenen Docking-Stations weitergibt, wobei wie gesagt auch vorgesehen sein kann, dass immer nur eine der Docking-Stations zu einem gewissen Zeitpunkt ausgewählt und angesteuert oder betrieben werden kann.

Es kann auch pro Docking-Station je eine Sicherheitssäule ausgebildet sein.

Zur Lösung der eingangs genannten Aufgabe wird schließlich noch ein Übungs-Set vorgeschlagen. Dieses umfasst eine erfindungsgemäße Docking-Station gemäß Anspruch 1 sowie eine mobile Brandschutzübungsvorrichtung, die ebenfalls wie zuvor beschrieben ausgestaltet sein kann. Die Brandschutzübungsvorrichtung ist nun gerade so ausgestaltet, dass diese in die Docking-Station einsetzbar und mit dieser koppelbar ist.

Das Übungs-Set ist ferner dadurch gekennzeichnet, dass die Brandschutzübungsvorrichtung eine Brennervorrichtung zur Erzeugung einer offenen Flamme aufweist, die vorzugsweise als Gas-Trockenbrenner ausgestaltet ist. Die Brandschutzübungsvorrichtung kann also gerade so ausgestaltet sein, dass ein Brenngas aus einer Brenngasaustrittsöffnung direkt in Luftatmosphäre von der Brandschutzübungsvorrichtung abgegeben wird (= Trockenbrenner).

Alternativ oder ergänzend kann das Übungs-Set auch dadurch charakterisiert sein, dass die Docking-Station, die Brandschutzübungsvorrichtung und eine zusätzliche, die Brandschutzübungsvorrichtung steuernde Steuerungseinheit (die ebenfalls zum Übungs-Set gehört) jeweils modular als eigenständige bauliche Einheiten ausgestaltet sind. Dies hat den wesentlichen Vorteil, dass die Einheiten bei Defekten oder für eine Wartung einfach abgebaut und versandt oder beispielsweise ausgetauscht werden können, ohne größere Umbaumaßnahmen und ohne dass Service-Personal aufwändig anreisen muss, wie dies bei fest installierten Brandschutzübungsvorrichtungen der Fall ist.

Die besagte Steuerungseinheit, die wie zuvor erläutert ausgestaltet sein kann, kann beispielsweise über eine Steuerleitung mit der Docking-Station verbunden sein und so, vermittelt über eine Ansteuerleitung zwischen Docking-Station und Brandschutzübungsvorrichtung, steuernd auf die Brandschutzübungsvorrichtung zugreifen, insbesondere um eine Übungsflamme zu entzünden und/oder zu löschen und/oder um eine Brennstoffzufuhr zur Brennervorrichtung der Brandschutzübungsvorrichtung zu regeln, insbesondere abzuschalten.

Alternativ oder ergänzend kann das besagte Übungs-Set auch dadurch charakterisiert sein, dass die Brandschutzübungsvorrichtung eine Steuerschnittstelle aufweist, die mit einer Ansteuerschnittstelle der Docking-Station koppelbar ist, um eine Ansteuerleitung zwischen der Docking-Station und der Brandschutzübungsvorrichtung aufzubauen.

Schließlich kann das besagte Übungs-Set auch dadurch charakterisiert sein, dass die Brandschutzübungsvorrichtung ein Brennstoff-Anschlussmittel aufweist, welches mit einer Brennstoffzuführ-Schnittstelle der Docking-Station koppelbar ist, um eine Brennstoffzuführleitung zwischen der Docking-Station und der Brandschutzübungsvorrichtung aufzubauen.

Das Übungs-Set kann darüber hinaus noch weitere vorteilhafte Merkmale aufweisen. Besonders bevorzugt ist es beispielsweise für eine einfache Bedienung, wenn die Docking-Station eine mechanische Arretierhilfe aufweist, mit der die Brandschutzübungsvorrichtung (insbesondere eine erste Brandschutzübungsvorrichtung) in einer definierten relativen Position zur Docking-Station arretiert werden kann. Hierbei ist es für eine hohe Sicherheit vorzuziehen, wenn der zuvor beschriebene Flammüberwachungssensor stets über der Übungsflamme positioniert ist, wenn die Brandschutzübungsvorrichtung in die Docking-Station eingesetzt ist und betrieben wird.

Die Arretierhilfe kann vergleichsweise einfach als Bodenplatte ausgestaltet werden, mit Ausnehmungen (= erster Satz von Ausnehmungen), in welcher ein Rad und/oder Fuß, vorzugsweise jedoch wenigstens zwei Räder und/oder Füße, der Brandschutzübungsvorrichtung arretierbar sind.

Eine weitere bevorzugte Ausgestaltung sieht vor, dass die Docking-Station eine weitere Arretierhilfe aufweist, die zum Arretieren einer zweiten Brandschutzübungsvorrichtung vorgesehen ist, die sich von der zuvor beschriebenen (erstgenannten/ersten) Brandschutzübungsvorrichtung unterscheidet. Diese weitere Arretierhilfe kann beispielsweise durch einen zweiten Satz an Ausnehmungen in derselben Bodenplatte gebildet sein, wobei der zweite Satz an Ausnehmungen an anderen Positionen angeordnet ist, als der erste Satz an Ausnehmungen. Beispielsweise kann die zweite Brandschutzübungsvorrichtung abweichende Außenmaße im Vergleich zur (ersten) Brandschutzübungsvorrichtung aufweisen oder beispielsweise als Flüssigbrenner (beispielsweise mit einer Brennervorrichtung, die ein Brenngas in ein Wasserreservoir abgibt, wobei die Übungsflamme dann an der Oberfläche des Wassers brennt) realisiert sein, während die erste Brandschutzübungsvorrichtung als Trockenbrenner realisiert ist. Hierdurch können somit zwei unterschiedliche mobile Brandschutzübungsvorrichtungen (die jeweils wie zuvor erläutert ausgestaltet sein können) mit derselben Docking-Station sicher verwendet werden, da jede dieser Brandschutzübungsvorrichtungen sicher in der Docking-Station in der gewünschten Position mit Hilfe der jeweiligen Arretierhilfe arretierbar ist. Selbstverständlich kann auch die zweite Brandschutzübungsvorrichtung also zuvor in Bezug auf die erste Brandschutzübungsvorrichtung erläuterten Merkmale (Schnittstellen, Zündvorrichtung, etc.) aufweisen.

Um die Übungsszenarien noch zu erweitern, kann die jeweilige mobile Brandschutzübungsvorrichtung eine mechanische Schnittstelle im Bereich der Brennervorrichtung aufweisen, zum reversiblen Ankoppeln verschiedener mechanischer Brandaufsätze. Diese (vorzugsweise nicht brennbaren) Brandaufsätze können beispielsweise in Form eines Monitors oder eines Papierkorbs, um nur zwei Beispiele zu nennen, ausgestaltet sein. Entsprechend kann dann mit der Übungsflamme ein Monitorbrand oder ein Papierbrand simuliert werden. Hierbei ist es vorteilhaft, wenn die besagte mechanische Schnittstelle auf allen verwendeten Brandschutzübungsvorrichtungen gleich ausgestaltet ist, damit jeweils die gleichen Brandaufsätze verwendet werden können.

Wie bereits erläutert wurde, kann die Brandschutzübungsvorrichtung wenigstens ein selbsttätig schließendes Brennstoffdurchflussventil zum Zuführen von Brenngas zur Brennervorrichtung aufweisen, welches über die Ansteuerleitung abschaltbar ist. Gemäß einer bevorzugten Ausgestaltung ist das Brennstoffdurchflussventil hierbei derart ausgestaltet, dass es selbsttätig schließt, sobald eine elektrische Energieversorgung der Brandschutzübungsvorrichtung unterbrochen ist. Dies ist beispielsweise einfach möglich, wenn das Ventil als Magnetventil ausgestaltet ist, welches nur bei Anliegen eines elektrischen Steuerstroms öffnet und ansonsten schließt.

Die elektrische Energieversorgung kann dabei über eine in die Brandschutzübungsvorrichtung eingebaute elektrische Energiequelle (beispielsweise in Form eines Akkumulators) oder aber von der Docking-Station bereitgestellt sein. Die Docking-Station kann wiederum elektrische Energie von einer externen Quelle oder aber von der Steuerungseinheit beziehen. Beispielsweise kann die Steuerungseinheit eine 24V Spannung zum Betrieb der Docking-Station und der Brandschutzübungsvorrichtung mit Hilfe einer entsprechenden elektrischen Schnittstelle bereitstellen.

Um die Verwendbarkeit des Übungs-Sets, genauer der Brandschutzübungsvorrichtung, zu erweitern, kann vorgesehen sein, dass die Brandschutzübungsvorrichtung eine eingebaute elektrische Energiequelle, zum Beispiel in Form eines Akkumulators, und/oder eine Brennstoffschnittstelle zum Anschluss einer, vorzugsweise mobilen, Brennstoffquelle aufweist. Dann nämlich kann die Brandschutzübungsvorrichtung auch autark, d.h. unabhängig von der Docking-Station, etwa im Freien eingesetzt werden.

Besonders bevorzugt ist es hierbei, wenn diese Brennstoffschnittstelle durch das zuvor beschriebene Brennstoff-Anschlussmittel gebildet ist, weil dann der bauliche Aufwand reduziert ist. In diesem Fall kann also das Brennstoff-Anschlussmittel je nach Übungssituation dem Anschluss an die Brennstoffzuführ-Schnittstelle der Docking-Station oder aber dem Anschluss einer mobilen Gasquellen dienen.

Somit kann die Brandschutzübungsvorrichtung also insbesondere derart eingerichtet sein, dass diese autark / unabhängig von der Docking-Station im Freien verwendet werden kann, um dort zu löschende Übungsfeuer zu entfachen.

Schließlich kann die Brandschutzübungsvorrichtung eine Regelungsschnittstelle aufweisen zum Anschließen einer Fernbedienung. Diese Fernbedienung kann zum Regeln/Steuern der Brandschutzübungsvorrichtung unabhängig von der Docking-Station eingerichtet sein, also für den Fall, wenn die Brandschutzübungsvorrichtung autark im Freien verwendet werden soll. Damit ist die Brandschutzübungsvorrichtung autark mittels der Fernbedienung steuerbar, wenn diese ohne die Docking-Station im Freien verwendet werden soll.

Auch hier ist es vorzuziehen, wenn die Regelungsschnittstelle durch die besagte Steuerschnittstelle gebildet ist.

Die Fernbedienung aber auch die zuvor erläuterte Fernsteuerung kann jeweils kabelgebunden oder drahtlos ausgestaltet sein. Das heißt auch die zuvor erläuterten Steuerleitungen, Steuerschnittstellen, und Ansteuerleitungen können als Kabelverbindungen oder aber als drahtlose Verbindungen ausgestaltet sein.

Die Fernbedienung / die Fernsteuerung kann ferner beispielsweise als ortsstabiles Steh- und Steuerpult ausgestaltet sein oder beispielsweise als einfach zu transportierendes Handgerät. Die Übertragung von Steuerungsbefehlen von der Fernbedienung zur Brandschutzübungsvorrichtung und/oder von der Fernsteuerung zur Steuerungseinheit kann somit kabelgebunden oder aber drahtlos erfolgen, wobei in letzterem Fall die Regelungsschnittstelle mittels eines Drahtlos-Kommunikationsmoduls ausgebildet sein kann, um eine drahtlose Kommunikation zwischen der Fernbedienung und der Brandschutzübungsvorrichtung zu ermöglichen. Mittels der Fernbedienung und/oder der Fernsteuerung kann beispielsweise ein Brennstoffdurchflussventil steuerbar sein, welches einen Brennstofffluss zur Brennervorrichtung der Brandschutzübungsvorrichtung steuert und/oder eine elektrische Zündvorrichtung der Brandschutzübungsvorrichtung zum Entzünden der Übungsflamme.

Die Erfindung wird nun anhand von Ausführungsbeispielen näher beschrieben, ist aber nicht auf diese Ausführungsbeispiele beschränkt. Weitere Ausbildungen der Erfindung können aus der nachfolgenden Beschreibung eines bevorzugten Ausführungsbeispiels in Verbindung mit der allgemeinen Beschreibung, den Ansprüchen sowie den Zeichnungen gewonnen werden.

Es zeigt:
- Fig. 1: eine perspektivische Ansicht einer erfindungsgemäßen Docking-Station,
- Fig. 2: eine Seitenansicht der Docking-Station der Figur 1,
- Fig. 3: eine frontale Ansicht auf die Docking-Station der Figur 1 von vorne,
- Fig. 4: die Docking-Station der Figur 1 mit einer eingesetzten Brandschutzübungsvorrichtung vom Typ A,
- Fig. 5: die Situation der Figur 4 in Seitenansicht,
- Fig. 6: die Situation der Figur 4 in einer Aufsicht von oben,
- Fig. 7: die Docking-Station der Figur 1 mit einer eingesetzten Brandschutzübungsvorrichtung vom Typ B,
- Fig. 8: die Situation der Figur 7 in Seitenansicht,
- Fig. 9: die Situation der Figur 7 in einer Aufsicht von oben,
- Fig. 10: eine Steuerungseinheit zum Steuern einer erfindungsgemäßen Docking-Station ausgestaltet in Form einer Sicherheitssäule,
- Fig. 11: eine Fernsteuerung zum Bedienen einer in die Docking-Station eingesetzten Brandschutzübungsvorrichtung,
- Fig. 12: eine Schrägansicht auf einen Brandaufsatz zum Aufsetzen auf eine Brandschutzübungsvorrichtung,
- Fig. 13: der Brandaufsatz der Figur 12 in Seitenansicht, und
- Fig. 14: eine schematische Konzept-Darstellung, die den Betrieb eines erfindungsgemäßen Übungs-Sets aus Docking-Station, eingesetzter Brandschutzübungsvorrichtung und zugehöriger Sicherheitssäule illustriert.

Die Figur 1 zeigt eine erfindungsgemäße Docking-Station 1, die stationär montiert werden kann und zum Andocken/Einsetzen unterschiedlicher mobiler Brandschutzübungsvorrichtungen 2 vorgesehen ist, wie in den Figuren 4 bis 9 und 14 illustriert.

Die mobile Brandschutzübungsvorrichtung 2 vom Typ A, die in den Figuren 4 bis 6 und in der Figur 14 in der in die Docking-Station 1 eingesetzten Position gezeigt ist, verfügt über eine Brennstoffschnittstelle 16 zum Anschließen einer mobilen Brennstoffquelle wie etwa einer Gasflasche mittels einer Brennstoffzuführleitung 19 und ferner über eine an die Brennstoffschnittstelle 16 angeschlossene Brennervorrichtung 3. Die Brennervorrichtung 3, die als Gastrockenbrenner ausgestaltet ist, kann über eine in die Brandschutzübungsvorrichtung 2 integrierte Zündvorrichtung 9 gezündet werden, um eine Übungsflamme 4 zu entfachen, die dann zu Übungszwecken mittels verschiedener Löschmittel von einem Übenden gelöscht werden kann.

Die Brandschutzübungsvorrichtung 2 verfügt ferner über zwei Räder 34 und einen Transportgriff 47 und kann so leicht im Freien bewegt werden, um dort mittels einer Fernbedienung 30, die über eine Steuerleitung 24 mit einer Steuerschnittstelle 12 der Brandschutzübungsvorrichtung 2 verbunden werden kann, betrieben zu werden (Vgl. die Figuren 4 und 14). Für diesen autarken Betrieb im Freien unabhängig von der Docking-Station 1 verfügt die Brandschutzübungsvorrichtung 2 auch über eine integrierte elektrische Energiequelle 15 in Form eines Akkumulators. Dieser versorgt die Zündvorrichtung 9 mit elektrischer Spannung als auch ein Brennstoffdurchflussventil 14, welches über die Fernbedienung 30 steuerbar ist, um einen Brennstofffluss von der externen Brennstoffquelle 25 (nicht gezeigt in Figur 14) bzw. der Brennstoffschnittstelle 16 zur Brennervorrichtung 3 zu regeln. Um die Sicherheit zu erhöhen ist das Brennstoffdurchflussventil 14 selbstschließend ausgebildet, d.h. es schließt selbsttätig, sobald die elektrische Energieversorgung der Brandschutzübungsvorrichtung 2 unterbrochen wird.

Die zweite Brandschutzübungsvorrichtung 2 vom Typ B, die in den Figuren 7 bis 9 illustriert ist, ist analog aufgebaut und kann ebenfalls autark, d.h. unabhängig von der Docking-Station 1, mobil im Freien betrieben werden. Neben einer ersten Brennervorrichtung 3a, auf die der in den Figuren 12 und 13 illustrierte Brandaufsatz 49 aufgesetzt werden kann, weist diese zweite Brandschutzübungsvorrichtung 2 noch eine zweite Brennervorrichtung 3b auf, die eine große Brandfläche 48 bietet, um im Freien einen Flächenbrand simulieren zu können.

Um einen sicheren Betrieb der Brandschutzübungsvorrichtung 2 vom Typ A und der ersten Brennervorrichtung 3a der Brandschutzübungsvorrichtung 2 vom Typ B in geschlossenen Räumen zu ermöglichen, weist die Docking-Station 1 einen Flammüberwachungssensor 5 auf, mit dem das Vorhandensein / das Brennen der jeweiligen Übungsflamme 4 überwacht werden kann, wenn die jeweilige (eigentlich mobile) Brandschutzübungsvorrichtung 2 statisch in die Docking-Station 1 eingesetzt ist, wie dies etwa in Figur 4 oder Figur 7 illustriert ist.

Der Flammüberwachungssensor 5 ist mit Hilfe einer Sonde 31 ausgebildet, deren Sondenkopf 44 in unmittelbarer Nähe der Übungsflamme 4 positioniert ist (Vgl. Figur 4). Um diese Positionierung zu gewährleisten, weist die Docking-Station 1 eine mechanische Arretierhilfe 40 in Form einer Bodenplatte 32 auf, die auf vier Füßen 35 auf dem Boden ruht (Vgl. Figur 1). In die Bodenplatte 32 sind verschiedene Ausnehmungen 33a und 33b ausgebildet, in welche die Räder 34 beziehungsweise die Füße 35 der jeweiligen Brandschutzübungsvorrichtung 2 eingesetzt werden können (Vgl. die Figuren 4 und 7), um so jeweils eine exakte relative Positionierung zwischen der jeweiligen Brandschutzübungsvorrichtung 2 und der Docking-Station 1, genauer dem Sondenkopf 44, zu erzielen.

Der Flammüberwachungssensor 5 kann zum Beispiel im Sondenkopf 44 angeordnet sein, wie in Figur 14 illustriert, oder aber in einem separaten Gehäuse 46 der Docking-Station 1, wie in Figur 1 beispielhaft gezeigt.

Wie die Figur 14 zeigt, versorgt die Docking-Station 1 die Brandschutzübungsvorrichtung 2 mit Brennstoff über eine Brennstoffzuführ-Schnittstelle 6, die mittels einer Brennstoffzuführleitung 19 mit der bereits erwähnten Brennstoffschnittstelle 16 der Brandschutzübungsvorrichtung 2 verbunden ist. Die Docking-Station 1 bezieht ihrerseits den Brennstoff über eine Brennstoffzuführung 26 von einer örtlich fest installierten Brennstoffquelle 25, wie in Figur 14 illustriert. In den Brennstoffpfad ist dabei eine in Figur 10 im Detail illustrierte Sicherheitssäule 23 eingesetzt, die eine mechanische Abschaltung der Brennstoffzuführung 26 mit Hilfe eines manuell bedienbaren Hahns 51 bietet. Die Sicherheitssäule 23 ist dabei über jeweilige Brennstoffschnittstellen 16 mit der Brennstoffquelle 25 und der Docking-Station 1 über jeweilige Brennstoffzuführungen 26 verbunden.

Optional kann die Docking-Station 1 ferner auch eine elektrische Energieversorgung für die Brandschutzübungsvorrichtung 2 bereitstellen (nicht gezeigt in Figur 14), wobei die Docking-Station 1 ihrerseits über eine elektrische Spannungsversorgung 36 von der Sicherheitssäule 23 versorgt ist.

Wie in Figur 14 ebenfalls illustriert, weist die Docking-Station 1 ein elektronisches Überwachungsmodul 41 auf, welches dazu eingerichtet ist, ein Ausgabesignal des Flammüberwachungssensor 5 auszulesen. Deutet dieses Ausgabesignal auf ein Erlöschen der Übungsflamme 4 hin, so unterbricht das Überwachungsmodul 41 eine Brennstoffzuführung von der Docking-Station 1 zur Brennervorrichtung 3 der Brandschutzübungsvorrichtung 2. Dies gelingt am einfachsten durch Ansteuern des beschriebenen Brennstoffdurchflussventils 14. Zu diesem Zweck weist die Docking-Station 1 eine Ansteuerschnittstelle 17 auf, über welche das Überwachungsmodul 41 steuernd auf das Brennstoffdurchflussventil 14 der Brandschutzübungsvorrichtung 2 zugreifen kann, um die Brennstoffzuführung zu unterbrechen.

Die Ansteuerschnittstelle 17 ist dazu mittels einer Ansteuerleitung 18 mit der Steuerschnittstelle 12 der Brandschutzübungsvorrichtung 2 verbunden.

Im Falle einer Detektion des Erlöschens der Übungsflamme 4 mit Hilfe des Flammüberwachungssensors 5 steuert das Überwachungsmodul 41 somit über die Ansteuerleitung 18 das Brennstoffdurchflussventil 14 so an, dass der Brennstofffluss zur Brennervorrichtung 3 unterbrochen wird. Dadurch wird automatisch die Gefahr gebannt, dass größere Mengen an nicht verbranntem Brennstoff aus der Brennervorrichtung 3 in die Atmosphäre des geschlossenen Raums, etwa eines Brandhauses, gelangen, in welchem die Übung stattfindet.

Alternativ kann das Überwachungsmodul 41 auch in einer separaten Steuerungseinheit 22 angeordnet sein, die wie in Figur 14 illustriert ihrerseits als Sicherheitssäule 23 ausgestaltet sein kann. Im Ausführungsbeispiel weist die Steuerungseinheit 22 / die Sicherheitssäule 23 eine Regelungsschnittstelle 13 auf, über die ein Lehrender (Übungsleiter) mittels der in Figur 11 und 14 illustrierten Fernsteuerung 29 steuernd auf die Brandschutzübungsvorrichtung 2 zugreifen kann, vermittelt durch die Docking-Station 1, genauer die Ansteuerleitung 18.

Das Vorsehen einer separaten Sicherheitssäule 23 bietet den Vorteil, dass auch mehrere Docking-Stations 1 von einer solchen Sicherheitssäule 23 mit Brennstoff und/oder elektrischer Energie und/oder Steuerungssignalen versorgt und elektronisch überwacht werden können. Zudem können die Docking-Stations 1 dann, vorzugsweise im Wechsel, mit Hilfe der Sicherheitssäule 23 betrieben werden. Dies gelingt besonders einfach, wenn eine Fernsteuerung 29 (Vgl. Figur 11), wie in Figur 14 gezeigt, über eine Steuerleitung 24 mit der Sicherheitssäule 23 / der Steuereinheit 22 verbunden wird, während die jeweilige Docking-Station 1 (und damit die in ihr eingesetzte jeweilige Brandschutzübungsvorrichtung 2) über eine weitere Steuerleitung 24 von der Steuereinheit 22 **(z.B.** vermittelt über die in Figur 14 illustrierte Steckbuchse 53) ansteuerbar/überwachbar ist. Denn sobald die jeweilige Brandschutzübungsvorrichtung 2 in die jeweilige Docking-Station 1, genauer deren Arretierhilfe 40, eingesetzt und über die entsprechende Ansteuerleitung 28 und die jeweilige Brennstoffzuführleitung 19 mit der Docking-Station 1 gekoppelt ist, kann die Brandschutzübungsvorrichtung 2 über die Steuereinheit 22 angesteuert und überwacht werden.

Die von der Docking-Station 1 extern angeordnete Steuereinheit 22 kann somit insbesondere eine Ausleseschnittstelle 28 bieten, über die sich der Flammüberwachungssensor 5 auslesen lässt, wenn dieser in der Docking-Station 1 angeordnet ist. Die Steuereinheit 22 kann ferner steuernd über einen Steuerungsanschluss 21 auf die Docking-Station 1 und damit, vermittelt durch die Ansteuerleitung 18, auf die Brandschutzübungsvorrichtung 2, insbesondere das Brennstoffdurchflussventil 14, zugreifen.

Über die Steuerungsleitungen 24 kann ein Lehrender zudem sicher aus größerer Entfernung (insbesondere außerhalb des geschlossenen Raums / des Brandhauses) mittels der Fernsteuerung 29 steuernd auf die Brandschutzübungsvorrichtung 2 einwirken, wenn diese in einer jeweiligen Docking-Station 1 eingesetzt ist. Hierbei kann der Lehrende über die Fernsteuerung 29 auch auswählen, welche Docking-Station 1 / Brandschutzübungsvorrichtung 2 angesteuert werden soll, sofern mehrere Docking-Stations 1 an der Sicherheitssäule 23 angeschlossen sind.

Ferner kann die Steuerungseinheit 22 auch - insbesondere unter Berücksichtigung des Ausgangssignals des Flammüberwachungssensors 5 - einen Rauchgenerator 42 ansteuern, um so noch realistischer verschiedene Übungsszenarien zu ermöglichen. Beispielsweise kann der in Figur 14 schematisch illustrierte Rauchgenerator 42 von einem Lehrenden über die Fernsteuerung 29 an- und ausgeschalten werden.

Detektiert die Steuerungseinheit 22 ein Erlöschen der Übungsflamme 4 mit Hilfe des Flammüberwachungssensors 5, so kann diese, als zusätzliche Sicherheitsmaßnahme, die in Figur 14 illustrierte Belüftungsanlage 43 ansteuern, um für eine zügige Entlüftung des Innenraums zu sorgen, und so einer eventuellen Gefahr der Entstehung eines explosiven Gasgemischs entgegen wirken.

Zudem können an einer solchen Sicherheitssäule 23 - wie in Figur 10 illustriert - noch weitere Sicherheits-Features ausgebildet werden, wie etwa ein Not-Ausschalter 27 zum sofortigen Unterbrechen der Brennstoffzufuhr zur Brennervorrichtung 3 der Brandschutzübungsvorrichtung 2 und/oder ein zusätzlicher Gassensor 50, mit dem sich eine Zusammensetzung, insbesondere ein Sauerstoffgehalt, einer Atmosphäre in dem geschlossenen Raum, in welchem die Docking-Station 1 gerade verwendet wird, überwachen lässt.

Zusammenfassend wird eine Docking-Station 1 vorgeschlagen, die es erlaubt, mindestens eine zugehörige mobile Brandschutzübungsvorrichtung 2, die eine Brennervorrichtung 3 zur Erzeugung einer Übungsflamme 4 aufweist, sicher innerhalb geschlossener Räume zu betreiben. Hierzu weist die Docking-Station 1 einen Flammüberwachungssensor 5 auf, mit dem ein Erlöschen der Übungsflamme 4 detektierbar ist, wenn die Brandschutzübungsvorrichtung 2 in die Docking-Station 1 eingesetzt und dort betrieben wird. Um die Sicherheit weiter zu erhöhen, kann das Übungs-Set 10 aus Docking-Station 1 und mobiler Brandschutzübungsvorrichtung 2 noch eine zusätzliche Sicherheitssäule 23 umfassen, über welche die Brandschutzübungsvorrichtung 2, vorzugsweise vermittelt durch die Docking-Station 1, mit Brennstoff versorgbar und/oder überwachbar und/oder elektrisch steuerbar ist.

### Bezugszeichenliste

- 1: Docking-Station
- 2: Brandschutzübungsvorrichtung
- 3: Brennervorrichtung (von 2)
- 4: Übungsflamme (erzeugt von 3)
- 5: Flammüberwachungssensor
- 6: Brennstoffzuführ-Schnittstelle (von 1)
- 7: Brennstoff-Anschlussmittel (von 2)
- 8: mechanische Schnittstelle (zum Koppeln von 49 an 1)
- 9: Zündvorrichtung (von 2, zum Zünden von 4)
- 10: Übungs-Set (umfassend 1 und 2)
- 11: Brenngasaustrittsöffnung (von 3)
- 12: Steuerschnittstelle (von 2, zum Verbinden mit 17)
- 13: Regelungsschnittstelle (von 1/23, zum Verbinden mit 29/30 und/oder 17; ggf. identisch mit 12)
- 14: Brennstoffdurchflussventil (von 2)
- 15: elektrische Energiequelle (z.B. Akkumulator oder stationäre Spannungsversorgung (z.B. 230V/24V))
- 16: Brennstoffschnittstelle (von 2 / 23)
- 17: Ansteuerschnittstelle (von 1, zum Verbinden mit 12 von 2)
- 18: Ansteuerleitung (von 1 zu 2)
- 19: Brennstoffzuführleitung (von 1 zu 2)
- 20: Brennstoffanschluss (von 1, zum Anschließen einer Brennstoffquelle)
- 21: Steuerungsanschluss (von 1, zum Anbinden von 22 an 1)
- 22: Steuerungseinheit (zum Ansteuern von 2 vermittelt über 1)
- 23: Sicherheitssäule
- 24: Steuerleitung (z.B. zwischen 22 und 1 - kann entweder drahtgebunden oder drahtlos realisiert sein)
- 25: Brennstoffquelle
- 26: Brennstoffzuführung (von 25 zu 1 oder von 22 zu 1)
- 27: Notausschalter
- 28: Ausleseschnittstelle (von 23, zum Auslesen von 5)
- 29: Fernsteuerung (zum Steuern von 1 bzw. 2 über 1)
- 30: Fernbedienung (zum Steuern von 2, unabhängig von 1)
- 31: Sonde
- 32: Bodenplatte
- 33: Ausnehmung (je nach Form 33a oder 33b)
- 34: Rad / Rolle
- 35: Fuß
- 36: elektrische Spannungsversorgung
- 37: mechanische Abschaltung (von 23, zum Abschalten von 26 zwischen 23 und 2)
- 38: Bedienelemente
- 39: elektrische Schnittstelle (von 23)
- 40: mechanische Arretierhilfe (z.B. gebildet durch 32, 33)
- 41: Überwachungsmodul
- 42: Rauchgenerator
- 43: Belüftungsanlage
- 44: Sondenkopf
- 45: Auffahrrampe
- 46: Gehäuse
- 47: Transportgriff
- 48: Brandfläche
- 49: Brandaufsatz
- 50: Gassensor
- 51: Hahn
- 52: Rückwand
- 53: Steckbuchse

## Patentansprüche

1. **Stationäre Docking-Station (1)** zum Einsetzen und Ankoppeln einer mobilen Brandschutzübungsvorrichtung (2), wobei die mobile Branschutzübungsanlage (2) zur Benutzung im Freien ausgelegt ist, wobei
- die mobile Brandschutzübungsvorrichtung (2) eine Brennervorrichtung (3) zur Erzeugung einer offenen Übungsflamme (4) im Freien aufweist und
- die Docking-Station (1) einen Flammüberwachungssensor (5) aufweist, mit dem die offene Übungsflamme (4) bei Benutzung der mobilen Brandschutzübungsvorrichtung (2) innerhalb der Docking-Station (1) in einem Innenraum eines Brandhauses überwacht werden kann, wenn die mobile Brandschutzübungsvorrichtung (2) in die Docking-Station (1) eingesetzt ist.

2. Docking-Station (1) nach Anspruch 1, wobei ein elektronisches Überwachungsmodul (41) ausgebildet ist, welches dazu eingerichtet ist,
- ein Ausgabesignal des Flammüberwachungssensor (5) auszulesen und
- eine Brennstoffzuführung von der Docking-Station (1) zur Brennervorrichtung (3) der Brandschutzübungsvorrichtung (2) zu unterbrechen, sobald das Ausgabesignal ein Erlöschen der Übungsflamme (4) signalisiert,
- vorzugsweise wobei das Überwachungsmodul (41) dazu eingerichtet ist, im Falle einer Detektion des Erlöschens der Übungsflamme (4), über eine Ansteuerleitung (18) zwischen Docking-Station (1) und Brandschutzübungsvorrichtung (2) ein Brennstoffdurchflussventil (14) der Brandschutzübungsvorrichtung (2) so anzusteuern, dass ein Brennstofffluss zur Brennervorrichtung (3) unterbrochen wird und/oder
- vorzugsweise wobei das Überwachungsmodul (41) in der Docking-Station (1) angeordnet ist.

3. Docking-Station (1) nach einem der vorhergehenden Ansprüche, wobei der Flammüberwachungssensor (5) mit Hilfe einer, vorzugsweise stationären, Sonde (31) ausgestaltet ist,
- vorzugsweise wobei ein Sondenkopf (44) der Sonde (31) in unmittelbarer Nähe der Übungsflamme (4) positioniert ist, wenn die Brandschutzübungsvorrichtung (2) in die Docking-Station (1) eingesetzt ist.

4. Docking-Station (1) nach einem der vorhergehenden Ansprüche, wobei der Flammüberwachungssensor (5)
- über eine separate Steuerungseinheit (22) auslesbar ist,
- insbesondere wobei das Überwachungsmodul (41) in der Steuerungseinheit (22) angeordnet ist,
und/oder
- als elektrischer, vorzugsweise kapazitiver, Sensor ausgestaltet ist,
- insbesondere wobei der Flammüberwachungssensor (5) eine durch die Übungsflamme (4) verursachte Ionisation von Gasmolekülen detektiert.

5. Docking-Station (1) nach einem der vorhergehenden Ansprüche, wobei die Docking-Station (1) eine Brennstoffzuführ-Schnittstelle (6) zum Zuführen eines Brennstoffs an die Brandschutzübungsvorrichtung (2) aufweist,
- vorzugsweise und einen Brennstoffanschluss (20) zum Anschließen einer Brennstoffquelle (25).

6. Docking-Station (1) nach einem der vorhergehenden Ansprüche, wobei die Docking-Station (1) eine Ansteuerschnittstelle (17) zum Ansteuern der Brandschutzübungsvorrichtung (2) aufweist,
- vorzugsweise und einen Steuerungsanschluss (21) zum Anschließen einer, insbesondere der, Steuerungseinheit (22).

7. Docking-Station (1) nach einem der vorhergehenden Ansprüche, wobei die Docking-Station (1) mit einer zugeordneten Steuerungseinheit (22), vorzugsweise ausgestaltet in Form einer Sicherheitssäule (23), über wenigstens eine Steuerleitung (24) verbunden ist, und
- wobei die Steuerungseinheit (22)/die Sicherheitssäule (23)
- einen manuell bedienbaren Notausschalter (27), eingerichtet zum Unterbrechen einer Brennstoffzufuhr zu einer Brennervorrichtung (3) einer in die Docking-Station (1) eingesetzten Brandschutzübungsvorrichtung (2) und/oder
- eine mechanische Abschaltung (37) einer Brennstoffzuführung (26) von einer Brennstoffquelle (25) zur Docking-Station (1) und/oder
- eine Ausleseschnittstelle (28), eingerichtet zum Auslesen des Flammüberwachungssensors (5)
aufweist und/oder
- wobei die Steuerungseinheit (22) dazu eingerichtet ist,
- einen Rauchgenerator (42) und/oder
- eine Belüftungsanlage (43) anzusteuern,
- insbesondere in Abhängigkeit eines Ausgabesignals des Flammüberwachungssensors (5).

8. Docking-Station (1) nach dem vorhergehenden Ansprüche 5 bis 7, wobei der Brennstoffanschluss (20) der Docking-Station (1) über eine Brennstoffzuführung (26) mit der Steuerungseinheit (22) / der Sicherheitssäule (23) verbunden ist,
- insbesondere wobei die Steuerungseinheit (22) / die Sicherheitssäule (23) über eine weitere Brennstoffzuführung (26) mit einer Brennstoffquelle (25) verbunden ist.

9. Docking-Station (1) nach einem der vorhergehenden Ansprüche, wobei die Docking-Station (1), vorzugsweise die Steuerungseinheit (22), eine Regelungsschnittstelle (13) aufweist zum Anschluss einer Fernsteuerung (29), die zum Regeln der Brandschutzübungsvorrichtung (2) vermittelt über die Docking-Station (1) eingerichtet ist.

10. **Set aus mehreren Docking-Stations (1),** jeweils ausgestaltet gemäß einem der vorhergehenden Ansprüche, wobei die Docking-Stations (1) jeweils zum Einsetzen und Ankoppeln einer mobilen, eine Brennervorrichtung (3) aufweisenden Brandschutzübungsvorrichtung (2) eingerichtet sind,
**und einer zentralen Steuerungseinheit (22),** insbesondere ausgestaltet als Sicherheitssäule (23),
- wobei jede der Docking-Stations (1) an die Steuerungseinheit (22) über eine jeweilige Steuerleitung (24) angeschlossenen ist und somit
- eine jeweilige Brandschutzübungsvorrichtung (2) mittels der Steuerungseinheit (22) überwachbar und/oder steuerbar ist, sobald diese Brandschutzübungsvorrichtung (2) mit der zugeordneten Docking-Station (1) gekoppelt wird/ist,
- vorzugsweise wobei über die Steuerungseinheit (22) zu einem bestimmten Zeitpunkt immer nur eine der angeschlossenen Brennervorrichtungen (3) betrieben werden kann, während die übrigen Docking-Stations (1)/ Brandschutzübungsvorrichtungen (2) zu diesem Zeitpunkt nicht betreibbar sind.

11. **Übungs-Set** (10) umfassend
- eine Docking-Station (1) nach einem der Ansprüche 1 bis 9 und
- eine mobile Brandschutzübungsvorrichtung (2), die zur Benutzung im Freien ausgelegt ist, wobei die Brandschutzübungsvorrichtung (2) eine Brennervorrichtung (3) zur Erzeugung einer offenen Flamme (4) aufweist,
- vorzugsweise wobei die Brennervorrichtung (3) als Gas-Trockenbrenner ausgestaltet ist, und/oder derart, dass ein Brenngas aus einer Brenngasaustrittsöffnung (11) direkt in Luftatmosphäre von der Brandschutzübungsvorrichtung (2) abgegeben wird
und/oder
- vorzugsweise wobei die Docking-Station (1), die Brandschutzübungsvorrichtung (2) und eine die Brandschutzübungsvorrichtung (2) steuernde Steuerungseinheit (22) jeweils modular als eigenständige bauliche Einheiten ausgestaltet sind,
- insbesondere wobei die Steuerungseinheit (22) über eine Steuerleitung (24) mit der Docking-Station (1) verbunden ist und so, vermittelt über eine Ansteuerleitung (18) zwischen Docking-Station (1) und Brandschutzübungsvorrichtung (2), steuernd auf die Brandschutzübungsvorrichtung (2) zugreifen kann, um eine Übungsflamme (4) zu entzünden und/oder zu löschen.

12. Übungs-Set (10) gemäß Anspruch 11, wobei die Brandschutzübungsvorrichtung (2) eine Steuerschnittstelle (12) aufweist, die mit einer Ansteuerschnittstelle (17) der Docking-Station (1) koppelbar ist, um eine Ansteuerleitung (18) zwischen der Docking-Station (1) und der Brandschutzübungsvorrichtung (2) aufzubauen.

13. Übungs-Set (10) gemäß Anspruch 11 oder 12, wobei die Brandschutzübungsvorrichtung (2) ein Brennstoff-Anschlussmittel (7) aufweist, welches mit einer Brennstoffzuführ-Schnittstelle (6) der Docking-Station (1) koppelbar ist, um eine Brennstoffzuführleitung (19) zwischen der Docking-Station (1) und der Brandschutzübungsvorrichtung (2) aufzubauen.

14. Übungs-Set (10) gemäß einem der Ansprüche 11-13,
- wobei die Docking-Station (1) eine mechanische Arretierhilfe (40) aufweist, mit der die Brandschutzübungsvorrichtung (2) in einer definierten relativen Position zur Docking-Station (1) arretiert werden kann,
- vorzugsweise sodass der Flammüberwachungssensor (5) stets über der Übungsflamme (4) positioniert ist, wenn die Brandschutzübungsvorrichtung (2) in die Docking-Station (1) eingesetzt ist und betrieben wird,
- insbesondere wobei die Arretierhilfe (40) als Bodenplatte (32) ausgestaltet ist mit Ausnehmungen (33a, 33b), in welcher ein Rad (34) oder Fuß (35), vorzugsweise wenigstens zwei Räder (34) und/oder Füße (35), der Brandschutzübungsvorrichtung (2) arretierbar sind,
- besonders bevorzugt wobei die Docking-Station (1) eine weitere Arretierhilfe (40) aufweist, die zum Arretieren einer zweiten Brandschutzübungsvorrichtung (2) vorgesehen ist, die sich von der erstgenannten Brandschutzübungsvorrichtung (2) unterscheidet.

15. Übungs-Set (10) gemäß einem der Ansprüche 11-14, wobei die Brandschutzübungsvorrichtung (2) wenigstens ein selbsttätig schließendes Brennstoffdurchflussventil (14) zum Zuführen von Brennstoff zur Brennervorrichtung (3) aufweist, welches über die Ansteuerleitung (18) abschaltbar ist,
- vorzugsweise wobei das wenigstens eine Brennstoffdurchflussventil (14) selbsttätig schließt, sobald eine elektrische Energieversorgung der Brandschutzübungsvorrichtung (2) unterbrochen ist.

## Claims

1. **Stationary docking station (1)** for inserting and docking a mobile fire safety training device (2), wherein the mobile fire safety training system (2) is designed for outdoor use, wherein
- the mobile fire safety training device (2) comprises a burner device (3) for generating an open training flame (4) outdoors, and
- the docking station (1) comprises a flame monitoring sensor (5) with which the open training flame (4) can be monitored within the docking station (1) in an interior space of a fire training building during use of the mobile fire safety training device (2) when the mobile fire safety training device (2) is inserted into the docking station (1).

2. Docking station (1) according to claim 1, wherein an electronic monitoring module (41) is provided, which is configured
- to read out an output signal from the flame monitoring sensor (5) and
- to interrupt a fuel supply from the docking station (1) to the burner device (3) of the fire safety training device (2) as soon as the output signal indicates that the training flame (4) has gone out,
- preferably wherein the monitoring module (41) is configured, in the event of detection of the extinguishing of the training flame (4), to control a fuel flow valve (14) of the fire safety training device (2) via a control line (18) between the docking station (1) and the fire safety training device (2) such that fuel flow to the burner device (3) is interrupted and/or
- preferably wherein the monitoring module (41) is arranged in the docking station (1).

3. Docking station (1) according to one of the preceding claims, wherein the flame monitoring sensor (5) is configured with the aid of a, preferably stationary, probe (31),
- preferably wherein a probe head (44) of the probe (31) is positioned in the immediate vicinity of the training flame (4) when the fire safety training device (2) is inserted into the docking station (1).

4. Docking station (1) according to one of the preceding claims, wherein the flame monitoring sensor (5)
- can be read out via a separate control unit (22),
- in particular wherein the monitoring module (41) is arranged in the control unit (22), and/or
- is designed as an electrical, preferably capacitive, sensor,
- in particular wherein the flame monitoring sensor (5) detects ionization of gas molecules caused by the training flame (4).

5. Docking station (1) according to one of the preceding claims, wherein the docking station (1) comprises a fuel supply interface (6) for supplying fuel to the fire safety training device (2),
- preferably and a fuel connection (20) for connecting a fuel source (25).

6. Docking station (1) according to one of the preceding claims, wherein the docking station (1) comprises a control interface (17) for controlling the fire safety training device (2),
- preferably and a control connection (21) for connecting a control unit (22), in particular the control unit (22).

7. Docking station (1) according to one of the preceding claims, wherein the docking station (1) is connected to an associated control unit (22), preferably configured in the form of a safety column (23), via at least one control line (24), and
- wherein the control unit (22)/the safety column (23) comprises
- a manually operable emergency stop switch (27), configured to interrupt a fuel supply to a burner device (3) of a fire safety training device (2) inserted into the docking station (1) and/or
- a mechanical shut-off (37) of a fuel feed (26) from a fuel source (25) to the docking station (1) and/or
- a readout interface (28) configured to read out the flame monitoring sensor (5) and/or
- wherein the control unit (22) is configured to
- control a smoke generator (42) and/or
- a ventilation system (43),
- in particular in response to an output signal from the flame monitoring sensor (5).

8. Docking station (1) according to the preceding claims 5 to 7, wherein the fuel connection (20) of the docking station (1) is connected to the control unit (22)/the safety column (23) via a fuel feed (26),
- in particular wherein the control unit (22)/safety column (23) is connected to a fuel source (25) via a further fuel feed (26).

9. Docking station (1) according to one of the preceding claims, wherein the docking station (1), preferably the control unit (22), comprises a control interface (13) for connecting a remote control (29) configured to control the fire safety training device (2) via the docking station (1).

10. **Set consisting of a plurality of docking stations (1),** each configured according to one of the preceding claims, wherein the docking stations (1) are each configured for inserting and coupling a mobile fire safety training device (2) comprising a burner device (3), **and a central control unit (22),** in particular configured as a safety column (23),
- wherein each of the docking stations (1) is connected to the control unit (22) via a respective control line (24) and thus
- a respective fire safety training device (2) can be monitored and/or controlled by means of the control unit (22) as soon as this fire safety training device (2) is coupled to the associated docking station (1),
- preferably wherein, at any given time, only one of the connected burner devices (3) can be operated via the control unit (22), while the remaining docking stations (1)/fire safety training devices (2) cannot be operated at that time.

11. **Training set** (10), comprising
- a docking station (1) according to one of claims 1 to 9 and
- a mobile fire safety training device (2) designed for outdoor use, wherein the fire safety training device (2) comprises a burner device (3) for generating an open flame (4),
- preferably wherein the burner device (3) is configured as a gas dry burner, and/or such that a fuel gas is emitted from a fuel gas outlet opening (11) directly into the ambient air from the fire safety training device (2), and/or
- preferably wherein the docking station (1), the fire safety training device (2), and a control unit (22) controlling the fire safety training device (2) are each designed modularly as independent structural units,
- in particular wherein the control unit (22) is connected to the docking station (1) via a control line (24) and can thus, via a control line (18) between the docking station (1) and the fire safety training device (2), access the fire safety training device (2) in a controlling manner in order to ignite and/or extinguish a training flame (4).

12. Training set (10) according to claim 11, wherein the fire safety training device (2) comprises a control interface (12) that can be coupled to a control interface (17) of the docking station (1) to establish a control line (18) between the docking station (1) and the fire safety training device (2).

13. Training set (10) according to claim 11 or 12, wherein the fire safety training device (2) comprises a fuel connection means (7) that can be coupled to a fuel supply interface (6) of the docking station (1) to establish a fuel feed line (19) between the docking station (1) and the fire safety training device (2).

14. Training set (10) according to one of claims 11-13,
- wherein the docking station (1) comprises a mechanical locking aid (40) with which the fire safety training device (2) can be locked in a defined relative position to the docking station (1),
- preferably such that the flame monitoring sensor (5) is always positioned above the training flame (4) when the fire safety training device (2) is inserted into the docking station (1) and is in operation,
- in particular wherein the locking aid (40) is designed as a base plate (32) with recesses (33a, 33b) in which a wheel (34) or foot (35), preferably at least two wheels (34) and/or feet (35), of the fire safety training device (2) can be locked,
- particularly preferably wherein the docking station (1) comprises a further locking aid (40) intended for locking a second fire safety training device (2) that differs from the first-mentioned fire safety training device (2).

15. Training set (10) according to one of claims 11-14, wherein the fire safety training device (2) comprises at least one automatically closing fuel flow valve (14) for supplying fuel to the burner device (3), which can be shut off via the control line (18),
- preferably wherein the at least one fuel flow valve (14) closes automatically as soon as the electrical power supply to the fire safety training device (2) is interrupted.

## Revendications

1. Station d'accueil fixe (1) pour l'insertion et le couplage d'un dispositif mobile d'exercice d'incendie (2), lequel dispositif mobile d'exercice d'incendie (2) est conçu pour être utilisé à l'extérieur, dans laquelle
- le dispositif mobile d'exercice d'incendie (2) comporte un dispositif de brûleur (3) destinée à créer une flamme d'exercice nue (4) à l'extérieur et
- la station d'accueil (1) comporte un capteur de surveillance de la flamme (5) avec lequel la flamme d'exercice nue (4) peut être surveillée lorsque le dispositif mobile d'exercice d'incendie (2) est utilisé à l'intérieur de station d'accueil (1) dans un espace intérieur d'un poste d'incendie quand le dispositif mobile d'exercice d'incendie (2) est inséré dans la station d'accueil (1).

2. Station d'accueil (1) selon la revendication 1, dans laquelle est formé un module de surveillance électronique (41) configuré pour
- lire un signal de sortie du capteur de surveillance de la flamme (5) et
- couper une arrivée de combustible de la station d'accueil (1) vers le dispositif de brûleur (3) du dispositif d'exercice d'incendie (2) dès que le signal de sortie signale que la flamme d'exercice (4) est éteinte,
- le module de surveillance (41) étant de préférence configuré pour contrôler une vanne d'écoulement de combustible (14) du dispositif d'exercice d'incendie (2) en cas de détection de l'extinction de la flamme d'exercice (4), via une ligne de contrôle (18) entre la station d'accueil (1) et le dispositif d'exercice d'incendie (2), de telle manière qu'un écoulement de combustible vers le dispositif de brûleur (3) soit coupé, et/ou
- le module de surveillance (41) étant de préférence disposé dans la station d'accueil (1).

3. Station d'accueil (1) selon l'une des revendications précédentes, dans laquelle le capteur de surveillance de la flamme (5) est conçu à l'aide d'une sonde (31) de préférence fixe,
- une tête de sonde (44) de la sonde (31) étant de préférence positionnée à proximité immédiate de la flamme d'exercice (4) quand le dispositif d'exercice d'incendie (2) est inséré dans la station d'accueil (1).

4. Station d'accueil (1) selon l'une des revendications précédentes, dans laquelle le capteur de surveillance de la flamme (5)
- peut être lu par une unité de commande (22) séparée,
- le module de surveillance (41) étant en particulier disposé à l'intérieur de l'unité de commande (22), et/ou
- est conçu comme un capteur électrique, de préférence capacitif,
- le capteur de surveillance de la flamme (5) détectant en particulier l'ionisation de molécules de gaz causée par la flamme d'exercice (4).

5. Station d'accueil (1) selon l'une des revendications précédentes, dans laquelle la station d'accueil (1) comporte une interface d'alimentation en combustible (6) pour amener un combustible au dispositif d'exercice d'incendie (2),
- et de préférence un raccord de combustible (20) pour le raccordement d'une source de combustible (25).

6. Station d'accueil (1) selon l'une des revendications précédentes, laquelle station d'accueil (1) comporte une interface de contrôle (17) pour le contrôle du dispositif d'exercice d'incendie (2),
- et de préférence un raccord de commande (21) pour le raccordement d'une unité de commande, en particulier de l'unité de commande (22).

7. Station d'accueil (1) selon l'une des revendications précédentes, laquelle station d'accueil (1) est reliée à une unité de commande (22) associée, de préférence conçue sous la forme d'une colonne de sécurité (23), par au moins une ligne de commande (24), et
- dans laquelle l'unité de commande (22)/la colonne de sécurité (23) comprend
- un arrêt d'urgence (27) à actionnement manuel, configuré pour couper une arrivée de combustible vers un dispositif de brûleur (3) d'un dispositif d'exercice d'incendie (2) inséré dans la station d'accueil (1), et/ou
- un organe d'arrêt mécanique (37) pour couper une arrivée de combustible (26) d'une source de combustible (25) vers la station d'accueil (1) et/ou
- une interface de lecture (28) conçue pour lire le capteur de surveillance de la flamme (5) et/ou
- dans laquelle l'unité de commande (22) est configurée pour contrôler
- un générateur de fumée (42) et/ou
- une installation de ventilation (43),
- en particulier en fonction d'un signal de sortie du capteur de surveillance de la flamme (5).

8. Station d'accueil (1) selon les revendications 5 à 7, dans laquelle le raccord de combustible (20) de la station d'accueil (1) est relié par une arrivée de combustible (26) à l'unité de commande (22)/à la colonne de sécurité (23),
- l'unité de commande (22)/la colonne de sécurité (23) étant en particulier reliée par une autre arrivée de combustible (26) à une source de combustible (25).

9. Station d'accueil (1) selon l'une des revendications précédentes, laquelle station d'accueil (1), de préférence l'unité de commande (22), comporte une interface de régulation (13) pour le raccordement d'une télécommande (29) configurée pour réguler le dispositif d'exercice d'incendie (2) par l'intermédiaire de la station d'accueil (1).

10. Ensemble d'équipement composé de plusieurs stations d'accueil (1) conçues chacune selon l'une des revendications précédentes, les stations d'accueil (1) étant configurées chacune pour l'insertion et le couplage d'un dispositif d'exercice d'incendie (2) mobile qui comporte un dispositif de brûleur (3), et d'une unité de commande (22) centrale, en particulier conçue comme une colonne de sécurité (23),
- dans lequel chacune des stations d'accueil (1) est raccordée à l'unité de commande (22) par une ligne de commande (24) correspondante et
- un dispositif d'exercice d'incendie (2) correspondant peut ainsi être surveillé et/ou commandé au moyen de l'unité de commande (22) dès que ce dispositif d'exercice d'incendie (2) est couplé à la station d'accueil (1) associée,
- l'unité de commande (22) ne pouvant toujours faire fonctionner à un moment donné, de préférence, qu'un des dispositifs de brûleur (3) raccordés, tandis que les autres stations d'accueil (1)/dispositifs d'exercice d'incendie (2) ne peuvent pas fonctionner à ce moment-là.

11. Équipement d'exercice (10) comprenant
- une station d'accueil (1) selon l'une des revendications 1 à 9 et
- un dispositif mobile d'exercice d'incendie (2) conçu pour être utilisé à l'extérieur, lequel dispositif d'exercice d'incendie (2) comporte un dispositif de brûleur (3) destiné à produire une flamme nue (4),
- le dispositif de brûleur (3) étant de préférence conçu comme un brûleur par voie sèche à gaz et/ou de telle manière qu'un gaz combustible sorte directement par une ouverture de sortie de gaz combustible (11) dans l'atmosphère d'air du dispositif d'exercice d'incendie (2)
et/ou
- la station d'accueil (1), le dispositif d'exercice d'incendie (2) et une l'unité de commande (22) qui commande le dispositif d'exercice d'incendie (2) étant de préférence conçus de façon modulaire comme autant d'unités de construction autonomes,
- l'unité de commande (22) étant en particulier reliée par une ligne de commande (24) à la station d'accueil (1) et pouvant ainsi intervenir, par l'intermédiaire d'une ligne de contrôle (18) entre la station d'accueil (1) et le dispositif d'exercice d'incendie (2), pour commander le dispositif d'exercice d'incendie (2) afin d'allumer et/ou d'éteindre une flamme d'exercice (4).

12. Équipement d'exercice (10) selon la revendication 11, dans lequel le dispositif d'exercice d'incendie (2) comporte une interface de commande (12) qui peut être couplée avec une interface de contrôle (17) de la station d'accueil (1) pour établir une ligne de contrôle (18) entre la station d'accueil (1) et le dispositif d'exercice d'incendie (2).

13. Équipement d'exercice (10) selon la revendication 11 ou 12, dans lequel le dispositif d'exercice d'incendie (2) comporte un moyen de raccordement de combustible (7) qui peut être couplé avec une interface d'arrivée de combustible (6) de la station d'accueil (1) pour établir une conduite d'arrivée de combustible (19) entre la station d'accueil (1) et le dispositif d'exercice d'incendie (2).

14. Équipement d'exercice (10) selon l'une des revendications 11 à 13,
- dans lequel la station d'accueil (1) comporte une aide mécanique au maintien (40) avec laquelle le dispositif d'exercice d'incendie (2) peut être maintenu dans une position relative définie par rapport à la station d'accueil (1),
- de préférence de telle sorte que le capteur de surveillance de la flamme (5) se trouve toujours au-dessus de la flamme d'exercice (4) quand le dispositif d'exercice d'incendie (2) est inséré et fonctionne dans la station d'accueil (1),
- l'aide au maintien (40) étant en particulier conçue comme une plaque de fond (32) munie d'évidements (33a, 33b), dans laquelle une roue (34) ou un pied (35), de préférence au moins deux roues (34) et/ou pieds (35) du dispositif d'exercice d'incendie (2), peuvent être maintenus,
- la station d'accueil (1) comportant de préférence, en particulier, une autre aide au maintien (40) conçue pour maintenir un deuxième dispositif d'exercice d'incendie (2) qui est différent du premier dispositif d'exercice d'incendie (2) cité.

15. Équipement d'exercice (10) selon l'une des revendications 11 à 14, dans lequel le dispositif d'exercice d'incendie (2) comporte au moins une vanne de passage de combustible (14) à fermeture automatique pour amener du combustible vers le dispositif de brûleur (3), qui peut être désactivée via la ligne de contrôle (18),
- l'au moins une vanne de passage de combustible (14) se fermant de préférence d'elle-même dès qu'une alimentation en énergie électrique du dispositif d'exercice d'incendie (2) est coupée.
